# EUROPÄISCHE PATENTSCHRIFT

(11) **EP 3 822 145 B1**
(45) Veröffentlichungstag und Bekanntmachung des Hinweises auf die Patenterteilung: **04.10.2023**
(21) Anmeldenummer: 19208757.5
(22) Anmeldetag: 13.11.2019
(51) Int. Cl.: B61L 5/10, B61L 7/06, B61L 19/08, B61L 27/70, B61L 19/06

(54) **VERFAHREN UND SYSTEM ZUR ABARBEITUNG EINER PROJEKTIERTEN WEICHENLAUFKETTE**
METHOD AND SYSTEM FOR PROCESSING A PROJECTED SWITCH MOVEMENT CHAIN
PROCÉDÉ ET SYSTÈME POUR TRAITER UNE CHAINE D'APPAREILS D'AIGUILLAGE

(43) Veröffentlichungstag der Anmeldung: 19.05.2021
(73) Patentinhaber: Siemens Mobility AG, 8304 Wallisellen (CH)
(72) Erfinder: KNAUS LANDOLT, Sandro, 8304 Wallisellen (CH)
(74) Vertreter: Siemens Patent Attorneys

(56) Entgegenhaltungen:
- EP-A1- 3 109 125
- EP-A2- 2 549 620
- CN-A- 104 494 648
- DE-A1-102016 218 585
- DE-U1-202016 102 634

## Beschreibung

Die vorliegende Erfindung betrifft ein Verfahren und ein System zur Abarbeitung einer projektierten Weichenlaufkette zur Erzielung eines Umlaufens von einer oder mehrerer Weichen im schienengebundenen Verkehr.

Im Rahmen des Einzugs der Digitalisierung in die Steuerung und/oder Überwachung des schienengebundenen Verkehrs wird es zunehmend zu einer Verringerung von dezentralen Stellwerksstrukturen kommen. Dabei werden die dezentralen Stellwerksstrukturen immer stärker in zentrale, räumlich aber sehr grosse Gebiete abdeckende zentrale Stellwerksstrukturen überführt. Für das Netz der Schweizerischen Bundesbahnen könnte eine diesbezügliche Verringerung bis auf zwei oder drei zentrale Stellwerke vorgesehen sein, die dann einen 24-Stunden-Betrieb gewährleisten sollen. Da diese Veränderungen auch zum Schutz der Investitionen in die bereits installierte Basis jedoch über einen Zeitraum von vielen Jahren geschehen werden, steigen die Anforderungen an die dezentralen Stellwerksstrukturen besonders bezüglich der Reaktionszeiten bzw. Latenzzeiten massiv an, zumal zugleich ja auch in der Regel immer eine Effizienzsteigerung im bestehenden Netz erzielt werden soll.

Zur Errichtung grösserer, aber immer noch als dezentral zu betrachtende Stellwerksstrukturen hat die Siemens Mobility AG Stellwerksstrukturen unter dem Namen Sinet^{®} entwickelt, bei denen der Datenaustausch zwischen den sogenannten Element Controller und LEU's (Lineside Electronic Unit), die am Gleis angeordnet zur Steuerung von Weichen, Signalen, Balisen, Achszähler und dergleichen eingesetzt werden, und einem zentralen Stellwerk über eine redundant abgebildete Datenleitung vorgesehen ist. Dabei werden Kommunikationseinheiten (SCU), an die die Element Controller angeschlossen sind, in die Datenleitung in Ringstrukturen eingebunden.

Zugleich sind bei diesen Stellwerksstrukturen die elektrische Versorgung und die Überwachung von Strömen aus dem Stellwerk heraus an die lokalen Element Controller delegiert, die hierzu an einem ebenfalls redundant ausgeführten Energiebus angeschlossen sind und so ihre Leistung lokal mit den damit vorteilhaft verbundenen kurzen Kabelwegen beziehen. Die hierzu erforderliche Kopplungseinheit wird als Netzknoteneinheit SND bezeichnet, die ebenfalls mit der Kommunikationseinheit SCU gekoppelt ist und mit dieser bidirektional Daten, beispielsweise über die Stärke des fliessenden Stroms und Funktionskennzeichen und dergleichen, austauscht. Diese Stromversorgungsstrukturen werden derzeit von der Siemens Mobility AG unter dem Namen Sigrid^{®} vertrieben.

Die Grundstrukturen von Sinet^{®} und Sigrid^{®} sind beispielsweise in dem europäischen Patent EP 2 301 202 B1 beschrieben.

Mit dieser Dezentralisierung der Element Controller (EC) für Weichen werden auch die Anforderungen an die dezentralen Weichenstellteile (Element Controller für Weichen) andere sein als mit der heute vorherrschenden zentralen Stellwerkarchitektur (zentral im Sinne der auf der Stellwerkkarte überwachten Weichenmotorleistungsaufnahme und der aus dem Stellwerk heraus vorgesehenen Speisung mit den entsprechend zu Teil sehr langen Stromversorgungskabeln). Ein wichtiges Thema ist dabei die Verwaltung einer sogenannten Weichenlaufkette, die sicherstellt, dass nie mehrere Weichen innerhalb eines Abschnitts miteinander, sondern nacheinander anlaufen. Hierzu ist es bereits beispielsweise bei Hochgeschwindigkeitsweichen, die über mehrere einzelne Weichenantriebe verfügen, bekannt, diese Weichenantriebe einer Weiche gestaffelt anzusteuern, da der Anlaufstrom eines Weichenmotors vergleichsweise hoch ist und damit einige Anforderungen an die adäquate Stromversorgung stellt.

Genau hier tritt aber nun ein signifikantes Problem auf, wenn beispielsweise eine Vielzahl derartiger Weichen logisch in einem Sinet-Datenleitungsring angeordnet sind und aus dem zentralen Stellwerk ein Umstellbefehl für mehrere dieser Weichen ausgegeben wird. Befinden sich diese Weichen nun auch noch sehr weit von dem zentralen Stellwerkrechner entfernt, kann die zentrale Verwaltung der tatsächlich dann abzuarbeitenden Umstellbefehle gemäss der projektierten Weichenlaufkette unangemessen hohe Verzögerungszeiten bewirken und damit die gleichzeitige Einstellung von aus einem Leitsystem heraus angeforderten Fahrstrassen erheblich verzögern. Da mit der Einführung der grossflächig wirksamen zentralen Stellwerksstrukturen aber auch eine deutliche Kapazitätssteigerung im zweistelligen Prozentbereich erzielt werden soll, ist es essentiell, dass die Funktion der Weichenlaufkette (die Abarbeitung der ausgegebenen Weichenumlaufbefehle) mindestens gleich schnell von Statten geht, wie mit den heutigen zentralen, aber auch nur kleinflächig wirksamen Stellwerkstrukturen.

Das Dokument EP2549620A2 offenbart ein Verfahren zur dezentralen Steuerung von Weichen. Dezentrale Funktionseinheiten sind an eine Ringleitung angeschlossen und verfügen über extern Spannungsversorgungen zur Spannungsversorgung der Weichenantriebe.

Der vorliegenden Erfindung liegt daher die Aufgabe zugrunde, ein Verfahren und ein System zur Abarbeitung einer projektierten Weichenlaufkette zur Erzielung eines Umlaufens von einer oder mehrerer Weichen im schienengebundenen Verkehr anzugeben, die diese vorstehend genannten Anforderungen erfüllen.

Diese Aufgabe wird bezüglich des Verfahrens erfindungsgemäss durch ein Verfahren zur Abarbeitung einer projektierten Weichenlaufkette zur Erzielung eines Umlaufens von einer oder mehrerer Weichen im schienengebundenen Verkehr, umfassend die folgenden Verfahrensschritte:
a) Anordnen von mehreren Kommunikationseinheiten in einer Datenringleitung, wobei die Kommunikationseinheiten ausgestaltet sind, die projektierte Weichenlaufkette zu speichern und von einer zentralen Steuerungsinstanz, wie z.B. von einem Stellwerk, Weichenumstellbefehle zu empfangen;
b) Anordnen einer Anzahl von Element Controllern für die Weichen, wobei der Element Controller zur Steuerung eines Weichenmotors dient und jeder Element Controller genau einer Kommunikationseinheit zugeordnet ist;
c) nachdem eine erste der Kommunikationseinheiten, einen Weichenumstellbefehl erhalten hat, sperren der projektierten Weichenlaufkette für die anderen in dieser Datenringleitung angeordneten Kommunikationseinheiten;
d) Abarbeiten des für die an dieser ersten Kommunikationseinheit angeschlossenen Element Controller erhaltenen Weichenumlaufbefehls und dabei Erfassen eines Einschaltstroms für den jeweiligen Weichenmotor; und
e) Aufheben der Sperre und Freigabe der Weichenlaufkette an die gemäss der in der Weichenlaufkette projektierte zweite Kommunikationseinheit nach Unterschreitung eines vorgebbaren Einschaltstroms;
f) Abarbeiten des für die an dieser zweiten Kommunikationseinheit angeschlossenen Element Controller erhaltenen Weichenumlaufbefehls und dabei Erfassen eines Einschaltstroms für den jeweiligen Weichenmotor; und
g) Wiederholen der Schritte e) und f) bis durch die stufenweise Freigabe der projektierten Weichenlaufkette auch der letzte für die in diesem Datenleitungsring angeordneten Kommunikationseinheiten ausgegebene Weichenumstellbefehl abgearbeitet worden ist.

Bezüglich des Systems wird diese Aufgabe erfindungsgemäss durch ein System zur Abarbeitung einer projektierten Weichenlaufkette zur Erzielung eines Umlaufens von einer oder mehrerer Weichen im schienengebundenen Verkehr gelöst, umfassend:
a) mehrere Kommunikationseinheiten, die in einer Datenringleitung angeordnet sind, wobei die Kommunikationseinheiten ausgestaltet sind, die projektierte Weichenlaufkette zu speichern und von einer zentralen Steuerungsinstanz, wie z.B. von einem Stellwerk, Weichenumstellbefehle zu empfangen;
b) eine Anzahl von Element Controllern für die Weiche oder die Weichen, wobei jeder Element Controller zur Steuerung mindestens eines Weichenmotors dient und jeder Element Controller genau einer Kommunikationseinheit zugeordnet ist;
c) eine erste der Kommunikationseinheiten so konfiguriert ist, dass sie nach Erhalt eines Weichenumstellbefehls die projektierte Weichenlaufkette für die anderen in dieser Datenringleitung angeordneten Kommunikationseinheiten sperrt und die für die an dieser ersten Kommunikationseinheit angeschlossenen Element Controller erhaltenen Weichenumlaufbefehle abarbeitet,
d) an einen Energiebus angekoppelte und mit jeweils einer der Kommunikationseinheiten zum Datenaustausch assoziierte Netzknoteneinheiten, mit denen ein Einschaltstrom für den jeweiligen Weichenmotor erfassbar ist; und
e) eine weitere Konfiguration von Kommunikationseinheiten und Netzknoteneinheiten, die so Konfiguriert sind, dass nach Unterschreitung eines vorgebbaren Einschaltstroms die Sperre der Weichenlaufkette aufgehoben und eine Freigabe der Weichenlaufkette an die gemäss der in der Weichenlaufkette projektierte zweite Kommunikationseinheit erfolgt, wobei diese Vorgehensweise für jeweils eine weitere Kommunikationseinheit wiederholbar ist, bis auch der letzte Weichenumlaufbefehl gemäss der projektierten Weichenlaufkette abgearbeitet worden ist.

Auf diese Weise kann das gleichzeitige Anlaufen mehrerer Weichen durch die gezielte Zulassung der Weichenlaufkette in jeweils nur einer einzigen Kommunikationseinheit der Mehrzahl von in dem Datenleitungsring angeordneten Kommunikationseinheiten sicher verhindert werden, wodurch der die Weichenmotoren versorgende Energiebus auf eine erheblich geringere Spitzenlast ausgelegt sein kann. Weiter entsteht der Vorteil, dass sich auch die Verzögerungszeit bis zur Abarbeitung aller Umlaufbefehle im wesentlichen nur durch die Zeiten bis zur Unterschreitung des vorgebbaren Einschaltstroms an den einzelnen Weichen aufsummiert. Zusätzliche die Abarbeitung weiter verzögernde Kommunikationszeiten zum Stellwerk hin treten hier eben durch die lokale Kommunikation nur im Datenleitungsring nicht auf. Befinden sich beispielsweise zehn Weichen in den Datenleitungsring, die zur Einstellung einer neuen Fahrstrasse umlaufen müssen, so beträgt die Verzögerung höchstens zehnmal die Zeit, die zum Abfallen des Anlaufstrom unter eine vorgebbare Schwelle benötigt wird. Mit der Annahme von einer Zeitspanne von 200 ms pro Weiche ergäbe sich so bei den zehn Weichen eine maximale Verzögerung von 2s, bis auch der letzte Umlaufbefehl abgearbeitet werden würde. Eine derartig kurze Zeitspanne ist auch bei dichter Netzbelegung problemlos tolerierbar.

Zur Vermeidung von Deadlock-Ereignissen durch den Ausfall einer gerade die Weichenlaufkette für die anderen Kommunikationseinheiten sperrenden Kommunikationseinheit kann es vorgesehen sein, dass die Kommunikationseinheiten in regelmässigen Abständen eine Funktionsprüfung ihrer in der Datenringleitung benachbart angeordneten Kommunikationseinheiten ausführen und wobei bei Ausfall einer die Weichenlaufkette aktuell sperrenden Kommunikationseinheit die Weichenlaufkette wieder freigegeben und von der nächsten in der Weichenlaufkette projektierten Kommunikationseinheit gesperrt wird.

In Analogie zum Ausfall einer die Weichenlaufkette aktuell sperrenden Kommunikationseinheit kann es für den Ausfall der die elektrische Versorgung des Weichenantriebs bewirkenden Netzknoteneinheit vorgesehen sein, dass jede Kommunikationseinheit mit einer Netzknoteneinheit für die elektrische Versorgung der jeweiligen Kommunikationseinheit und der an ihr angeschlossenen Element Controller assoziiert ist, wobei bei Erkennung des Ausfalls der Netzknoteneinheit eine durch die ihr zugeordnete Kommunikationseinheit gesperrte Weichenlaufkette freigegeben wird.

Weitere vorteilhafte Ausgestaltungen sind in den übrigen Unteransprüchen ausgeführt.

Vorteilhafte Ausgestaltungen der vorliegenden Erfindung werden anhand einer Zeichnung näher erläutert. Dabei zeigt die Figur in schematischer Darstellung ein System 2 zur Steuerung und Kontrolle von schienengebundenem Verkehr auf einem Gleisabschnitt 4. In diesem Gleisabschnitt befinden sich vier Weichen W1 bis W4 und ein Bahnübergang BUe.

Zur Steuerung des Zuglaufs ist vorliegend ein Leitsystem 6 vorgesehen, in dem in der Regel eine Mehrzahl von Fahrdienstleiterarbeitsplätzen vorgesehen sind. Die Fahrdienstleiter überwachen die fahrplanmässig vorgesehene Einstellung von Fahrstrassen und greifen bei Abweichung vom Fahrplan auch händisch in die Steuerung des Zuglaufs ein. Die Anforderung für die Einstellung einer Fahrstrasse wird dabei aus dem Leitsystem 6 heraus an ein Stellwerk 8 übermittelt, das heute in der Regel einen Stellwerkrechner 10 sowie weitere Datenressourcen und Schaltschrankinfrastrukturen 12 umfasst. Sowohl das Leitsystem 6 als auch das Stellwerk 8 koppeln zum Datenaustausch mittels Routern/Switches 14 an einem redundant ausgeführten Datenbackbone 16a, 16b (z.B. OTN, SDH, UMUX oder ähnliches) an. Dabei können mit dem Datenbackbone 16a, 16b nahezu beliebig weite Strecken überbrückt werden.

Zur Erläuterung der vorliegenden Erfindung wird hier nun einmal angenommen, dass seitens des Leitsystems 6 eine neue Fahrstrasse angefordert wird, die einen Umlauf aller vier Weichen W1 bis W4 erforderlich macht. Jede Weiche W1 bis W4 kann dabei einen oder mehrere Weichenmotoren umfassen, die jeweils von einem Element Controller EC angesteuert werden. Diese Element Controller EC sind logisch innerhalb einer kombinierten Kommunikations- und Netzknoteneinheit angeordnet. Dabei stellt die Kommunikationseinheit SCU1 bis SCU5 den Anschluss an eine Datenringleitung 20 her, über die Element Controller, die auf SIL4-Level ausgeführt sind, mit dem Stellwerk 8 Daten austauschen können. Die Netzknoteneinheiten SND1 bis SND5 koppeln an einem ebenfalls als Ringleitung ausgeführten Energiebus 22 an und versorgen die Element Controller EC mit der zum Betrieb der Weichenmotoren erforderlichen elektrischen Leistung. Der Energiebus 22 selbst wird an vom zentralen Stellwerk 8 abgesetzten Einspeisepunkten ES1, ES2 mit der erforderlichen elektrischen Leistung versorgt. Diese Einspeisepunkte ES1, ES2 können beispielsweise auch in festen baulichen Strukturen angeordnet sein, wie zum Beispiel Trafohäuschen TH1, TH2.

Auch die Kommunikation der Netzknoteneinheiten SND1 bis SND5 mit den zugehörigen Kommunikationseinheiten und/oder mit dem Stellwerk 8 wird über die Kommunikationseinheiten SCU1 bis SCU5 abgewickelt.

Setzt das Stellwerk 8 nun für die Einstellung der gewünschten Fahrstrasse entsprechende Umlaufbefehle für alle vier Weichen W1 bis W4 ab, besteht die Gefahr, dass alle vier Weichen gleichzeitig anlaufen, was somit den Energiebus 20 zum Einbruch bringen könnte (zumal in der aktuellen Sinet^{®}-Lösung der Siemens Mobility AG in einer Datenringleitung 18 bis zu 16 Element Controller für entsprechend sechszehn Weichen administriert werden können). Zur Verhinderung dieses gemeinsamen Anlaufens aller vier Weichen W1 bis W4 ist zunächst einmal für die in dieser Datenringleitung 18 administrierten Weichen W1 bis W4 eine Weichenlaufkette projektiert, die in jeder Kommunikationseinheit SCU1 bis SCU5 gespeichert ist und hier beispielsweise regelt in welcher Reihenfolge die einzelnen Weichen W1 bis W4 umlaufen sollen. Dabei ist es unerheblich, an welcher der in der Datenringleitung 18 eingebundenen Kommunikationseinheiten SCU1 bis SCU5 der erste Weichenumlaufbefehl für die in dieser Datenringleitung 18 administrierten Weichen W1 bis W4 eintrifft, da die Abarbeitung der vorhandenen Weichenumlaufbefehle gemäss der zuvor projektierten Weichenlaufkette vorgenommen werden wird.

Weiter ist jede Kommunikationseinheiten SCU1 bis SCU5 ertüchtigt, diese Weichenlaufkette temporär für alle anderen in der Datenringleitung 18 eingebundenen Kommunikationseinheiten SCU1 bis SCU5 zu sperren. Mit der Ausgabe der Umlaufbefehle an die Kommunikationseinheiten SCU1 bis SCU5 ist somit für eine gestaffelte Abarbeitung dieser Umlaufbefehle gesorgt, in dem eine erste Kommunikationseinheit, hier z.B. die SCU1, der Kommunikationseinheiten SCU1 bis SCU5 so konfiguriert ist, dass sie nach Erhalt eines Weichenumstellbefehls die projektierte Weichenlaufkette für die anderen in dieser Datenringleitung 18 angeordneten Kommunikationseinheiten, hier nun die SCU2 bis SCU5, sperrt und die für die an dieser ersten Kommunikationseinheit SCU1 angeschlossenen Element Controller EC₁ᵢ erhaltenen Weichenumlaufbefehle abarbeitet. Dabei erfasst die Netzknoteneinheit SND1 den von dem Weichenmotor bzw. den Weichenmotoren aufgenommenen Einschaltstrom und meldet der Kommunikationseinheit SCU1, wenn der Einschaltstrom wieder einen vorgebbaren Grenzwert unterschritten hat. In Reaktion auf diese so gemeldete Unterschreitung des Grenzwerts für den Einschaltstrom sieht die Konfiguration der Kommunikationseinheiten SCU1 bis SCU5 dann vor, dass die Sperre der Weichenlaufkette wieder aufgehoben und eine Freigabe der Weichenlaufkette an die gemäss der in der Weichenlaufkette projektierte zweite Kommunikationseinheit, hier beispielsweise SCU2, vorgenommen wird. Auch an dieser Stelle sei nochmals erwähnt, dass es für die Abarbeitung aller Weichenumlaufbefehle unerheblich ist, welche der Kommunikationseinheiten als erste die Weichenlaufkette in Besitz nimmt und für alle anderen temporär sperrt.

Im Zuge der weiteren Abarbeitung der Weichenumlaufbefehle nimmt nun die zweite in der Weichenlaufkette projektierte Kommunikationseinheit SCU2 die Weichenlaufkette für sich in Besitz und sperrt sie für die übrigen Kommunikationseinheiten SCU1, SCU3 bis SCU5. Nun kann die Weiche W2 umlaufen, wobei nach Unterschreitung des Grenzwerts für den Einschaltstrom die Sperre der Weichenlaufkette aufgehoben und von der nächsten in der Weichenlaufkette projektierten Kommunikationseinheit, hier z.B. SCU4, in Besitz genommen wird. Diese Vorgehensweise ist nun für jeweils eine weitere Kommunikationseinheit, hier nur noch SCU5, wiederholbar, bis dann auch der letzte Weichenumlaufbefehl gemäss der projektierten Weichenlaufkette für die in dieser Datenringleitung 18 administrierten Weichen W1 bis W4 abgearbeitet worden ist. Es sei an dieser Stelle angemerkt, dass die Weichenlaufkette durch die Kommunikationseinheit SCU3 nicht in Besitz genommen wird, weil für die nur den Bahnübergang BUe vorgesehene Kommunikationseinheit SCU3 entsprechend kein Weichenumlaufbefehl ausgegeben worden ist. Weiter sei angemerkt, dass es unerheblich ist, an welcher Kommunikationseinheit SCU1 bis SCU5 der erste Weichenumlaufbefehl eintrifft, da sich die Reihenfolge der die Weichenlaufkette sperrenden Kommunikationseinheiten aus der Weichenlaufkette ergibt. Würde beispielsweise in diesem Ausführungsbeispiel die Kommunikationseinheit SCU4 für die Weiche W3 die Weichenlaufkette als erstes sperren, würde die Weichenlaufkette gemäss der Projektierung dann in der weiteren Reihenfolge SCU5 für Weiche W4, SCU1 für Weiche W1 und SCU2 für Weiche W2 abgearbeitet.

Zur Vermeidung von Deadlock-Situationen bei der Sperrung der Weichenlaufkette trotz vorhandener Weichenumlaufbefehle sind speziell auch die Fehlerfälle des unerwarteten Ausfalls einer Kommunikationseinheit SCU und/oder der ihr zugeordneten Netzknoteneinheit SND, die gerade aktuell die Weichenlaufkette für die übrigen im Datenleitungsring angeordneten Kommunikationseinheiten sperrt, zu betrachten.

Zur Behandlung des Ausfalls einer Kommunikationseinheit können die Kommunikationseinheiten SCU1 bis SCU5 nun jeweils so konfiguriert sein, dass in regelmässigen Abständen eine Funktionsprüfung ihrer in der Datenringleitung 18 benachbart angeordneten Kommunikationseinheiten ausführbar ist. Dabei können die Kommunikationseinheiten beispielsweise kurze Alive-Anfragen an ihre jeweiligen Nachbarn aussenden. Bleibt die Rückantwort aus, liegt wohl eine Störung der nicht antwortenden Kommunikationseinheit vor. Bei Ausfall der die Weichenlaufkette aktuell sperrenden Kommunikationseinheit wird die Weichenlaufkette dann sofort wieder freigegeben, so dass die Weichenlaufkette von der nächsten in der Weichenlaufkette projektierten Kommunikationseinheit in Besitz genommen und wieder für die übrigen in der Datenringleitung angeordneten Kommunikationseinheiten gesperrt werden kann.

Hinsichtlich eines Ausfalls einer Netzknoteneinheit SND kann betrachtet werden, dass jede Kommunikationseinheit SCU mit einer Netzknoteneinheit SND für die elektrische Versorgung der jeweiligen Kommunikationseinheit SCU und der an ihr angeschlossenen Element Controller EC assoziiert ist, wobei die Kommunikationseinheit SCU in regelmässigen Abständen auch eine Alive-Anfrage an ihre zugehörige Netzknoteneinheit SND sendet. Nach Ausbleiben der Rückantwort wird dies als Ausfall der Netzknoteneinheit SND interpretiert. Mit der Erkennung dieses Ausfalls der Netzknoteneinheit SND wird die durch die zugeordnete Kommunikationseinheit SCU gesperrte Weichenlaufkette sofort freigegeben und kann somit von der nächsten in der Weichenlaufkette projektierten Kommunikationseinheit in Besitz genommen werden.

## Patentansprüche

1. Verfahren zur Abarbeitung einer projektierten Weichenlaufkette zur Erzielung eines Umlaufens von einer oder mehrerer Weichen (W1 bis W4) im schienengebundenen Verkehr, umfassend die folgenden Verfahrensschritte:
a) Anordnen von mehreren Kommunikationseinheiten (SCU1 bis SCU5) in einer Datenringleitung (18), wobei die Kommunikationseinheiten (SCU1 bis SCU5) ausgestaltet sind, die projektierte Weichenlaufkette zu speichern und von einer zentralen Steuerungsinstanz (8), wie z.B. von einem Stellwerk, Weichenumstellbefehle zu empfangen;
b) Anordnen einer Anzahl von Element Controllern (EC) für die Weichen (W1 bis W4), wobei der Element Controller (EC) zur Steuerung eines Weichenmotors dient und jeder Element Controller (EC) genau einer Kommunikationseinheit (SCU1 bis SCU5) zugeordnet ist;
c) nachdem eine erste der Kommunikationseinheiten (SCU1) einen Weichenumstellbefehl erhalten hat, sperren der projektierten Weichenlaufkette für die anderen in dieser Datenringleitung (18) angeordneten Kommunikationseinheiten (SCU2 bis SCU5);
d) Abarbeiten des für die an dieser ersten Kommunikationseinheit (SCU1) angeschlossenen Element Controller (EC) erhaltenen Weichenumlaufbefehls und dabei Erfassen eines Einschaltstroms für den jeweiligen Weichenmotor; und
e) Aufheben der Sperre und Freigabe der Weichenlaufkette an die gemäss der in der Weichenlaufkette projektierte zweite Kommunikationseinheit (SCU2) nach Unterschreitung eines vorgebbaren Einschaltstroms;
f) Abarbeiten des für die an dieser zweiten Kommunikationseinheit (SCU2) angeschlossenen Element Controller (EC) erhaltenen Weichenumlaufbefehls und dabei Erfassen eines Einschaltstroms für den jeweiligen Weichenmotor; und
g) Wiederholen der Schritte e) und f) bis durch die stufenweise Freigabe der projektierten Weichenlaufkette auch der letzte für die in diesem Datenleitungsring (18) angeordneten Kommunikationseinheiten (SCU5) ausgegebene Weichenumstellbefehl abgearbeitet worden ist.

2. Verfahren nach Anspruch 1,
**dadurch gekennzeichnet, dass**
die Kommunikationseinheiten (SCU1 bis SCU5) in regelmässigen Abständen eine Funktionsprüfung ihrer in der Datenringleitung (18) benachbart angeordneten Kommunikationseinheiten (SCU1 bis SCU5) ausführen, und wobei
bei Ausfall einer die Weichenlaufkette aktuell sperrenden Kommunikationseinheit die Weichenlaufkette wieder freigegeben und von der nächsten in der Weichenlaufkette projektierten Kommunikationseinheit gesperrt wird.

3. Verfahren nach Anspruch 1 oder 2,
**dadurch gekennzeichnet, dass**
jede Kommunikationseinheit (SCU1 bis SCU5) mit einer Netzknoteneinheit (SND1 bis SND5) für die elektrische Versorgung der jeweiligen Kommunikationseinheit (SCU1 bis SCU5) und der an ihr angeschlossenen Element Controller (EC) assoziiert ist, wobei bei Erkennung des Ausfalls der Netzknoteneinheit (SND1 bis SND5) eine durch die zugeordnete Kommunikationseinheit (SCU1 bis SCU5) gesperrte Weichenlaufkette freigegeben wird.

4. System (2) zur Abarbeitung einer projektierten Weichenlaufkette zur Erzielung eines Umlaufens von einer oder mehrerer Weichen im schienengebundenen Verkehr, umfassend:
a) mehrere Kommunikationseinheiten (SCU1 bis SCU5), die in einer Datenringleitung angeordnet sind, wobei die Kommunikationseinheiten (SCU1 bis SCU5) ausgestaltet sind, die projektierte Weichenlaufkette zu speichern und von einer zentralen Steuerungsinstanz (8), wie z.B. von einem Stellwerk, Weichenumstellbefehle zu empfangen;
b) eine Anzahl von Element Controllern (EC) für die Weiche oder die Weichen (W1 bis W4), wobei jeder Element Controller (EC) zur Steuerung mindestens eines Weichenmotors dient und jeder Element Controller (EC) genau einer Kommunikationseinheit (SCU1 bis SCU5) zugeordnet ist;
c) eine erste der Kommunikationseinheiten (SCU1) so konfiguriert ist, dass sie nach Erhalt eines Weichenumstellbefehls die projektierte Weichenlaufkette für die anderen in dieser Datenringleitung angeordneten Kommunikationseinheiten (SCU2 bis SCU5) sperrt und die für die an dieser ersten Kommunikationseinheit (SCU1) angeschlossenen Element Controller (EC) erhaltenen Weichenumlaufbefehle abarbeitet,
d) an einen Energiebus (22) angekoppelte und mit jeweils einer der Kommunikationseinheiten (SCU1 bis SCU5) zum Datenaustausch assoziierte Netzknoteneinheiten (SND1 bis SND5), mit denen ein Einschaltstrom für den jeweiligen Weichenmotor erfassbar ist; und
e) eine weitere Konfiguration von Kommunikationseinheiten (SCU1 bis SCU5) und Netzknoteneinheiten (SND1 bis SND5), die so konfiguriert sind, dass nach Unterschreitung eines vorgebbaren Einschaltstroms die Sperre der Weichenlaufkette aufgehoben und eine Freigabe der Weichenlaufkette an die gemäss der in der Weichenlaufkette projektierte zweite Kommunikationseinheit (SCU2) erfolgt, wobei diese Vorgehensweise für jeweils eine weitere Kommunikationseinheit (SCU1 bis SCU5) wiederholbar ist, bis auch der letzte Weichenumlaufbefehl gemäss der projektierten Weichenlaufkette abgearbeitet worden ist.

5. System nach Anspruch 4,
**dadurch gekennzeichnet, dass**
die Kommunikationseinheiten (SCU1 bis SCU5) so konfiguriert sind, dass in regelmässigen Abständen eine Funktionsprüfung ihrer in der Datenringleitung (18) benachbart angeordneten Kommunikationseinheiten (SCU1 bis SCU5) ausführbar ist, wobei bei Ausfall einer die Weichenlaufkette aktuell sperrenden Kommunikationseinheit (SCU1 bis SCU5) die Weichenlaufkette wieder freigebbar und von der nächsten in der Weichenlaufkette projektierten Kommunikationseinheit auch wieder für die übrigen in der Datenringleitung (18) angeordneten Kommunikationseinheiten (SCU1 bis SCU5) sperrbar ist.

6. System nach Anspruch 4 oder 5,
**dadurch gekennzeichnet, dass**
jede Kommunikationseinheit (SCU1 bis SCU5) mit der Netzknoteneinheit (SND1 bis SND5) für die elektrische Versorgung der jeweiligen Kommunikationseinheit (SCU1 bis SCU5) und der an ihr angeschlossenen Element Controller (EC) assoziiert ist, wobei bei Erkennung des Ausfalls der Netzknoteneinheit (SND1 bis SND5) eine durch die ihr zugeordnete Kommunikationseinheit (SCU1 bis SCU5) gesperrte Weichenlaufkette freigebbar ist.

## Claims

1. Method for processing a projected staggered point operation to achieve a setting of one or more sets of points (W1 to W4) in rail-bound traffic, comprising the following method steps:
a) arranging a plurality of communication units (SCU1 to SCU5) in a data loop (18), wherein the communication units (SCU1 to SCU5) are embodied to store the projected staggered point operation and to receive point setting commands from a central control instance (8), for example from an interlocking;
b) arranging a number of element controllers (EC) for the points (W1 to W4), wherein the element controller (EC) is used to control a point motor and each element controller (EC) is assigned to precisely one communication unit (SCU1 to SCU5);
c) once a first of the communication units (SCU1) has obtained a point setting command, blocking the projected staggered point operation for the other communication units (SCU2 to SCU5) arranged in this data loop (18);
d) processing the point setting command obtained for the element controller (EC) connected to this first communication unit (SCU1), and in doing so recording a switch-on current for the respective point motor; and
e) lifting the block and releasing the staggered point operation to the second communication unit (SCU2) projected according to the staggered point operation, after falling below a predefinable switch-on current;
f) processing the point setting command obtained for the element controller (EC) connected to this second communication unit (SCU2), and in doing so recording a switch-on current for the respective point motor; and
g) repeating steps e) and f) until the last point setting command output for the communication units (SCU5) arranged in this data loop (18) has also been processed by the staggered releasing of the projected staggered point operation.

2. Method according to claim 1,
**characterised in that**
at regular intervals, the communication units (SCU1 to SCU5) carry out a functionality test of their communication units (SCU1 to SCU5) arranged adjacently on the data loop (18), and wherein
when a communication unit currently blocking the staggered point operation fails, the staggered point operation is released again and is blocked by the next communication unit projected in the staggered point operation.

3. Method according to claim 1 or 2,
**characterised in that**
each communication unit (SCU1 to SCU5) is associated with a network node unit (SND1 to SND5) for supplying electricity to the respective communication unit (SCU1 to SCU5) and the element controller (EC) connected thereto, wherein, when the failure of the network node unit (SND1 to SND5) is identified, a staggered point operation blocked by the assigned communication unit (SCU1 to SCU5) is released.

4. System (2) for processing a projected staggered point operation to achieve a setting of one or more sets of points in rail-bound traffic, comprising:
a) a plurality of communication units (SCU1 to SCU5), which are arranged in a data loop, wherein the communication units (SCU1 to SCU5) are embodied to store the projected staggered point operation and to receive point setting commands from a central control instance (8), for example from an interlocking;
b) a number of element controllers (EC) for the set or the sets of points (W1 to W4), wherein each element controller (EC) is used to control at least one point motor and each element controller (EC) is assigned to precisely one communication unit (SCU1 to SCU5);
c) a first of the communication units (SCU1) is configured such that, after it has obtained a point setting command, it blocks the projected staggered point operation for the other communication units (SCU2 to SCU5) arranged in this data loop (18) and processes the point setting commands obtained for the element controller (EC) connected to this first communication unit (SCU1);
d) network node units (SND1 to SND5) coupled to an energy bus (22) and in each case associated with one of the communication units (SCU1 to SCU5) for data exchange purposes, with which it is possible to record a switch-on current for the respective point motor; and
e) a further configuration of communication units (SCU1 to SCU5) and network node units (SND1 to SND5), which are configured such that the block of the staggered point operation is lifted and a release of the staggered point operation to the second communication unit (SCU2) projected according to the staggered point operation takes place, after falling below a predefinable switch-on current, wherein this approach can be repeated for a further communication unit (SCU1 to SCU5) in each case, until the last point setting command has also been processed according to the projected staggered point operation.

5. System according to claim 4,
**characterised in that**
the communication units (SCU1 to SCU5) are configured such that, at regular intervals, it is possible to carry out a functionality test of their communication units (SCU1 to SCU5) arranged adjacently on the data loop (18), wherein, when a communication unit (SCU1 to SCU5) currently blocking the staggered point operation fails, the staggered point operation can be released again and can also be blocked again by the next communication unit projected in the staggered point operation for the remaining communication units (SCU1 to SCU5) arranged in the data loop (18).

6. System according to claim 4 or 5,
**characterised in that**
each communication unit (SCU1 to SCU5) is associated with the network node unit (SND1 to SND5) for supplying electricity to the respective communication unit (SCU1 to SCU5) and the element controller (EC) connected thereto, wherein, when the failure of the network node unit (SND1 to SND5) is identified, a staggered point operation blocked by the communication unit (SCU1 to SCU5) assigned thereto can be released.

## Revendications

1. Procédé de traitement d'une chaîne d'aiguillages projetée pour réaliser une rotation d'un ou plusieurs points (W1 à W4) dans le trafic ferroviaire, comprenant les étapes de procédé suivantes :
a) l'agencement d'une pluralité d'unités de communication (SCU1 à SCU5) dans une boucle de données (18), dans lequel les unités de communication (SCU1 à SCU5) sont conçues pour stocker la chaîne d'aiguillages projetée et pour recevoir des commandes de changement d'aiguillage d'une instance centrale de commande (8), telle qu'une boîte de signalisation ;
b) l'agencement d'un certain nombre de contrôleurs d'élément (EC) pour les aiguillages (W1 à W4), dans lequel le contrôleur d'élément (EC) est utilisé pour commander un moteur d'aiguillage et chaque contrôleur d'élément (EC) est affecté à exactement une unité de communication (SCU1 à SCU5) ;
c) après qu'une première des unités de communication (SCU1) a reçu une commande de changement d'aiguillage, le blocage de la chaîne d'aiguillages projetée pour les autres unités de communication (SCU2 à SCU5) agencées dans cette boucle de données (18) ;
d) le traitement de la commande de rotation d'aiguillage reçue pour le contrôleur d'élément (EC) connecté à cette première unité de communication (SCU1) et ce faisant, la détection d'un courant d'appel pour le moteur d'aiguillage respectif ; et
e) le déblocage et la libération de la chaîne d'aiguillages vers la deuxième unité de communication (SCU2) projetée dans la chaîne d'aiguillages après que le courant d'appel tombe en dessous d'un niveau prédéfini ;
f) le traitement de la commande de rotation d'aiguillage reçue pour le contrôleur d'élément (EC) connecté à cette deuxième unité de communication (SCU2) et ce faisant, la détection d'un courant d'appel pour le moteur d'aiguillage respectif ; et
g) La répétition des étapes e) et f) jusqu'à ce que la dernière commande de changement d'aiguillage émise pour les unités de communication (SCU5) agencées dans cette boucle de données (18) ait également été traitée par la libération progressive de la chaîne d'aiguillages projetée.

2. Procédé selon la revendication 1,
**caractérisé en ce que**
les unités de communication (SCU1 à SCU5) effectuent un test fonctionnel de leurs unités de communication agencées de manière adjacentes (SCU1 à SCU5) dans la boucle de données (18) à intervalles réguliers, et dans lequel en cas de défaillance d'une unité de communication bloquant actuellement la chaîne d'aiguillages, la chaîne d'aiguillages est à nouveau libérée et bloquée par l'unité de communication suivante configurée dans la chaîne d'aiguillages.

3. Procédé selon la revendication 1 ou 2,
**caractérisé en ce que**
chaque unité de communication (SCU1 à SCU5) est associée à une unité de noeud de réseau (SND1 à SND5) pour l'alimentation électrique de l'unité de communication respective (SCU1 à SCU5) et du contrôleur d'élément (EC) qui lui est connecté, dans lequel lors de la détection de la défaillance de l'unité de noeud de réseau (SND1 à SND5) par l'unité de communication associée (SCU1 à SCU5), la chaîne d'aiguillages bloquée est libérée.

4. Système (2) de traitement d'une chaîne d'aiguillages planifiés pour réaliser une rotation d'un ou plusieurs aiguillages dans le trafic ferroviaire, comprenant :
a) plusieurs unités de communication (SCU1 à SCU5), qui sont disposées dans une boucle de données, dans lequel les unités de communication (SCU1 à SCU5) sont conçues pour stocker la chaîne d'aiguillages projetée et pour recevoir des commandes de changement d'aiguillages d'une instance centrale de commande (8), telle qu'une boîte de signalisation ;
b) un certain nombre de contrôleurs d'élément (EC) pour le ou les aiguillages (W1 à W4), dans lequel chaque contrôleur d'élément (EC) est utilisé pour commander au moins un moteur d'aiguillage et chaque contrôleur d'élément (EC) est affecté à exactement une unité de communication (SCU1 à SCU5) ;
c) une première des unités de communication (SCU1) est configurée de telle manière qu'après avoir reçu une commande de changement d'aiguillages, elle bloque la chaîne d'aiguillages projetée pour les autres unités de communication (SCU2 à SCU5) disposées dans cette boucle de données et les contrôleurs d'éléments (EC) connectés à cette première unité de communication (SCU1) traitent les ordres de rotation d'aiguillage reçus,
d) des unités de noeud de réseau (SND1 à SND5) couplées à un bus de puissance (22) et associées à l'une des unités de communication (SCU1 à SCU5) pour l'échange de données, avec lesquelles un courant d'appel pour le moteur d'aiguillage respectif peut être détecté ; et
e) une configuration supplémentaire d'unités de communication (SCU1 à SCU5) et d'unités de noeud de réseau (SND1 à SND5), qui sont configurées de telle manière qu'après que le courant d'appel tombe en dessous d'un niveau prédéfini, le blocage de la chaîne d'aiguillages est libéré et la chaîne d'aiguillages est libérée vers la deuxième unité de communication (SCU2), dans lequel cette procédure peut être respectivement répétée pour une autre unité de communication (SCU1 à SCU5) jusqu'à ce que la dernière commande de circulation de commutation ait également été traitée conformément à la chaîne d'aiguillages configurée.

5. Système selon la revendication 4,
**caractérisé en ce que**
les unités de communication (SCU1 à SCU5) sont configurées de telle manière qu'un test fonctionnel de leurs unités de communication (SCU1 à SCU5) agencées de manière adjacente dans la boucle de données (18) peut être effectué à intervalles réguliers, dans lequel en cas de défaillance de l'une des chaînes d'aiguillages bloquant actuellement l'unité de communication (SCU1 à SCU5), la chaîne d'aiguillages peut être à nouveau libérée et l'unité de communication suivante projetée dans la chaîne d'aiguillages peut également être à nouveau bloquée pour les autres unités de communication (SCU1 à SCU5) agencées dans la boucle de données (18).

6. Système selon la revendication 4 ou 5,
**caractérisé en ce que**
chaque unité de communication (SCU1 à SCU5) est associée à l'unité de noeud de réseau (SND1 à SND5) pour l'alimentation électrique de l'unité de communication respective (SCU1 à SCU5) et du contrôleur d'élément (EC) qui lui est connecté, dans lequel lorsque la défaillance de l'unité de noeud de réseau (SND1 à SND5) est détectée, une chaîne d'aiguillages bloquée par l'unité de communication (SCU1 à SCU5) qui lui est affectée peut être libérée.
